# EUROPÄISCHE PATENTSCHRIFT

(11) **EP 0 953 510 B1**
(45) Veröffentlichungstag und Bekanntmachung des Hinweises auf die Patenterteilung: **18.09.2002**
(21) Anmeldenummer: 99102058.7
(22) Anmeldetag: 02.02.1999
(51) Int. Cl.: B65D 25/04

(54) **Gefache**
Case
Case

(30) Priorität: 30.04.1998 DE 29807554 U
(43) Veröffentlichungstag der Anmeldung: 03.11.1999
(73) Patentinhaber: Overath GmbH, 53797 Lohmar (DE)
(72) Erfinder: Overath, Udo, 53797 Lohmar (DE)
(74) Vertreter: Müller-Gerbes, Margot, Dipl.-Ing.

(56) Entgegenhaltungen:
- EP-A- 0 731 120
- EP-A- 0 829 674
- DE-A- 3 626 350
- DE-A- 4 207 515
- GB-A- 1 066 615
- US-A- 5 461 988

## Beschreibung

Die Erfindung bezieht sich auf ein Gefache für Mehrwegeeinsatz mit unverlierbar (verliersicher) zusammengesteckten Längsseitenstegen und Querseitenstegen aus einem biegsamen stoßabsorbierenden Schaumstoff, wobei die Längsseitenstege Einstecklöcher zum Verbinden mit den Querseitenstegen aufweisen und an den Querseitenstegen zwischen einander gegenüberliegenden Einstecknuten Einsteckstege zum Einstecken in die Einstecklöcher der Längsseitenstege ausgebildet sind.

Gefache dienen als Verpackungsteil für Verpackungszwecke, beispielsweise als Einsatz in Behälter, Container, Kisten zum vereinzelten Verpacken von Artikeln.

Behälter mit Gefachen zum vereinzelten Einsetzen von Artikeln werden vielfach in der Industrie benötigt, um in Fertigungsprozessen die benötigten Produktteile schnell und einfach zur Verfügung zu haben und um umständliches Ein- und Auspacken einschließlich Anfall von Wegwerfverpackungsmaterial zu vermeiden. Darüber hinaus sollen die Behälter mit Gefachen als Mehrwegeverpackung benutzt werden.

Bisher werden Gefache aus Streifen aus Pappe oder Wellpappe hergestellt, die jeweils kammartig einseitige Einschnitte aufweisen, mit welchen sie gegeneinander gerichtet zusammengesteckt werden. Diese Gefache sind jedoch nicht unverlierbar, d.h. sie können jederzeit leicht auseinandergezogen werden bzw. fallen von allein auseinander.

Darüber hinaus eignen sich Gefache aus Pappe oder Wellpappe nicht als Mehrwegegefache für einen mehrfachen Einsatz und zur Ersparnis von Verpackungsmaterial, da sie oft bereits bei ihrem ersten Einsatz beschädigt werden, naß werden oder auch Biegekanten oder Bruchkanten erfahren, wodurch ihre Stabilität verringert wird.

Es gibt bereits Gefache aus festen Materialien, nämlich Holz oder kompaktem Kunststoff, der zu Platten oder Hohlkammerplatten extrudiert ist. Diese festen und kompakten Gefache aus Kunststoff oder Holz werden ebenfalls mit einseitigen Einschnitten nach Art eines Kammes ausgebildet und gegeneinander gerichtet zusammengefügt, wodurch ebenfalls eine nicht unverlierbare Verbindung entsteht, d.h. diese Gefache können ebenfalls von alleine auseinanderfallen. Des weiteren haben sie den Nachteil, daß die Gefachseitenstege scharfe Kanten aufweisen und in keiner Weise stoßabsorbierend sind, so daß empfindliche zu transportierende Artikel an der Oberfläche verkratzen.

Ein Gefache gemäß Gattungsbegriff ist aus der DE 42 07 515 A1 bekannt geworden, wobei die die Längsseiten bildenden Wände duchgehend einteilig ausgebildet sind, und die die Querseiten bildenden Wände aus Teilstücken, die jeweils nur ein Gefachabteil überbrücken, gebildet werden. Hierbei weisen die Querseiten an den mit den Längsseiten kontaktierenden Rändern jeweils zwei vorstehende Laschen auf, welche in entsprechende Einstecklöcher der Längsseiten eingesteckt und verrastet werden. Die Herstellung des Gefaches ist umständlich und durch die Laschen nur beschränkt stabil.

Der Erfindung liegt die Aufgabe zugrunde, ein Mehrwegegefache zu schaffen, das stoßabsorbierende Eigenschaften, wie Wellpappe oder besser aufweist, das unverlierbar aufgebaut ist, d.h. das nicht von alleine auseinanderfallen kann und einfach herstellbar ist.

Diese Aufgabe wird gemäß der Erfindung mit einem Gefache für Mehrwegeeinsatz mit verliersicher (unverlierbar) zusammengesteckten Längsseitenstegen und Querseitenstegen aus einem biegsamen stoßabsorbierenden Schaumstoff gemäß den kennzeichnenden Merkmalen des Patentanspruches 1 gelöst.

Gemäß der Erfindung wird ein Gefache aus biegsamen elastischen Materialien vorgeschlagen, mit dem es möglich ist, ein Gefache unverlierbar aus Längsseitenstegen und Querseitenstegen herzustellen.

Gemäß einem Vorschlag der Erfindung weisen die Längsseitenstege schlitzartige Einstecklöcher zum Einstecken der Querseitenstege auf. Auf diese Weise wird es möglich, die Gefache unverlierbar herzustellen, indem nämlich von der bisher üblichen kammartigen Profilierung aller ein Gefache bildenden Teile abgegangen wird.

In Weiterbildung der Erfindung wird vorgeschlagen, daß an den den Querseitenstegen zwischen einander gegenüberliegenden Rändern einander gegenüberliegende Einstecknuten ausgebildet sind, zwischen denen ein Einstecksteg einer Länge zum Einstecken in ein Einsteckloch der Längsseitenstege ausgebildet ist.

Die Gefache aus den Längsseitenstegen und Querseitenstegen lassen sich somit durch einfaches Zusammendrücken oder Spreizen der Teile zusammensetzen, indem ein Teil durch das andere hindurchgesteckt wird.

Hierbei sind die Längsseitenstege und Querseitenstege aus Schaumstoff selbsttragend gefertigt, so daß stets ein stabiles Gefache entsteht. Je nach gewählter Eigenschaft, Dicke und Rohgewicht des Schaumstoffes werden die gewünschten stoßabsorbierenden Eigenschaften erreicht.

Darüber hinaus hat das erfindungsgemäße Gefache den Vorteil, daß die Gefachabteile auch den Abmessungen der Produkte entsprechend zumindest bereichsweise hergestellt werden können, so daß entsprechende darin zu transportierende Produkte beim Einsetzen in die Abteile der Gefache leicht elastisch einklemmbar sind und nicht klappern.

Die Größe der Abteile eines Gefaches sowie die Höhe sind beliebig herstellbar. Es können sowohl Gefache mit quadratischem als auch mit rechteckigen Grundrissen als auch mit Romben oder dergleichen hergestellt werden.

Die erfindungsgemäßen Gefache können aus Schaumstoffbahnen in einfacher Weise durch Ausstanzen oder Ausschneiden zum Beispiel mittels Wasserstrahltechnik in den jeweils gewünschten Abmessungen und den zu transportierenden Produkten angepaßt hergestellt werden.

Für die Ausbildung der Gefache wird des weiteren vorgeschlagen, daß die Einstecklöcher eine Länge aufweisen, die gleich groß oder geringfügig größer als die Länge der Einsteckstege der Querseitenstege bemessen ist.

Es ist bevorzugt, daß die Längsseitenstege und die Querseitenstege eine gleiche Wanddicke aufweisen. Des weiteren ist es bevorzugt, daß alle Längsseitenstege untereinander und alle Querseitenstege untereinander gleich ausgebildet sind. Hiermit können Gefache mit einem quadratischen oder rechteckigen Grundriß der Abteile in einfacher Weise hergestellt werden.

Darüber hinaus wird vorgeschlagen, die Breite der Einstecklöcher der Längsseitenstege gleich der Dicke der Querseitenstege auszubilden und die Breite der Einstecknuten der Querseitenstege gleich der Dicke des Längsseitensteges. Auf diese Weise wird ein leichtes Einstecken der zu dem Gefache miteinander zu verbindenden Teile erreicht, wobei durch die Elastizität des eingesetzten Schaumstoffes eine leichte Klemmwirkung im zusammengesteckten Zustand der Längsseitenstege und Querseitenstege erreichbar ist.

Üblicherweise weisen bei Gefachen die Längsseitenstege und die Querseitenstege gleiche Höhe auf. Es ist aber auch möglich, hier durch entsprechende Anordnung der Einsteckschlitze Längsseitenstege und Querseitenstege mit unterschiedlichen Höhen miteinander zu einem Gefache zu verbinden, sofern dies erwünscht ist.

Als Schaumstoff für die erfindungsgemäßen Mehrwegegefache werden Schaumstoffe mit überwiegend geschlossenzelliger Struktur bevorzugt, die zugleich wasserabweisende Eigenschaften aufweisen. Darüber hinaus ist es möglich, den Schaumstoff zusätzlich mit einem wasserabweisenden Überzug auszurüsten. Geeignete Schaumstoffe zum Herstellen der erfindungsgemäßen Mehrwegegefache sind unvernetzter oder zumindest teilweise vernetzter Schaumstoff auf Basis von Polyolefinen, wie Homo- und Copolymeren von Ethylen, Propylen, Ethylen-Propylen und gegebenenfalls Mischungen hiervon.

Beispielsweise geeignete Schaumstoffe sind vernetzte Polyolefinschaumstoffe, wie chemisch vernetzte Polyolefinschaumstoffe auf Basis von Polyethylen und/oder Polypropylen, gegebenenfalls mit Zusätzesn weiterer kompatibler thermoplastischer oder thermoelastischer Kunststoffe, die hervorragend stoßabsorbierende Eigenschaften aufweisen und infolge ihrer Geschlossenzelligkeit feuchtigkeits- und flüssigkeitsabweisend sind. Solche vernetzten Polyolefinschaumstoffe weisen auch hohe Dehnbarkeit, Elastizität, Unverformbarkeit sowie Festigkeiten auf, die sie besonders geeignet machen, einerseits das beim Herstellen der Gefache erforderliche Verformen zu ermöglichen und gleichzeitig ausreichende Rückstellkräfte aufzuweisen sowie die notwendigen Festigkeiten und Ausreißfestigkeiten für den Einsatz als Verpackungsteil zu entfalten. Darüber hinaus weisen die Schaumstoffe, wenn sie beispielsweise als Schaumstoffbahnen hergestellt sind, eine glatte bzw. weiche nachgebende Oberfläche auf, so daß auch empfindliche Oberflächen von zu verpackenden Produkten nicht beschädigt werden.

Bevorzugt sind Schaumstoffe mit einer Bruchdehnung, längs/quer, von mindestens 80 %, vorzugsweise mindestens 90 %, nach DIN 53571. Darüber hinaus sollten die für die erfindungsgemäßen Mehrwegegefache eingesetzten Schaumstoffe eine Wasseraufnahme kleiner 3 Vol.-% nach 28 Tagen nach DIN 53433 aufweisen.

Für den Einsatz zum Herstellen der erfindungsgemäßen Mehrwegegefache eignen sich alle elastischen Schaumstoffe, die biegsam sind, wobei hier Schaumstoffe mit einer Rohdichte ab 50 kg/m³, bevorzugt von 70 bis 100 kg/m³, infrage kommen, wobei Wanddicken von 6 bis 2 mm realisierbar sind. Auch andere Abmessungen sind je nach Größe und Anforderungen an die Gefache möglich.

Sowohl die Rohdichte des Schaumstoffes als auch die Wanddicke für die Querseitenstege und Längsseitenstege richten sich nach dem herzustellenden Gefache und den damit zu transportierenden Produkten.

Die Erfindung ermöglicht eine funktionale und wirtschaftliche Anpassung der Mehrwegegefache an die zu transportierenden Produkte.

Die erfindungsgemäßen Gefache sind selbsttragend, elastisch, biegsam, dauerhaft gesteckt, strapazierfähig, lassen sich zusammenfalten und einfach herstellen. Sie sind für einen vielfachen Mehrwegeeinsatz mit hohen Anforderungen an die Verpackung bezüglich Kratzsicherheit der Produkte, stoßelastischer Lagerung hervorragend geeignet und stellen ein völlig neuartiges Gefache dar.

Die Erfindung wird nachfolgend anhand der Zeichnung beispielhaft erläutert. Es zeigen
- Fig. 1a,b: die Draufsicht und Seitenansicht eines Längsseitensteges
- Fig. 2a,b: die Draufsicht und die Seitenansicht eines Querseitensteges
- Fig. 3a: die Aufsicht auf ein Gefache
- Fig. 3b: die Seitenansicht des Gefaches nach Fig. 3a
- Fig. 4a: die Seitenansicht des zusamengefalteten Gefaches nach Fig. 3a
- Fig. 4b: die Draufsicht auf das zusammengefaltete Gefache nach Fig. 4a in schematischer Darstellung
- Fig. 5: eine schematische Darstellung des Einsteckens der Teile zum Gefache.

In den Fig. 1a und 2a sind die beiden Teile, aus denen die Gefache zusammengefügt werden in Draufsicht dargestellt, nämlich der Längsseitensteg 10 und Querseitensteg 20. Die Gefache werden somit aus zwei unterschiedlich gestalteten Teilen hergestellt, die es ermöglichen, die Gefache unverlierbar zu verbinden, d.h. die Gefache können nicht von allein, zum Beispiel beim Transport durch Rüttelbewegungen oder durch falsches Anfassen, auseinandergezogen werden, wie das bei aus kammartig ausgebildeten Gefachteilen aus Pappe oder Holz bisher möglich war.

Erfindungsgemäß sind die Gefachteile, nämlich die Längsseitenstege 10 und die Querseitenstege 20 aus einem elastischen biegsamen Schaumstoff hergestellt, beispielsweise aus Schaumstoffbahnen entsprechender Dicke durch Ausstanzen oder Ausschneiden, beispielsweise mittels der Wasserstrahltechnik hergestellt.

Die Längsseitenstege 10 gemäß Fig. 1a weisen hierbei schlitzartige Einstecklöcher 11 auf, die quer zur Längserstreckung des Längsseitensteges gleichmäßig voneinander beabstandet mit dem Abstand a angeordnet sind, beispielsweise auch symmetrisch zur Längsachse des Längsseitensteges. Die schlitzartigen Einstecklöcher 11 enden jeweils mit einem Abstand a1 bzw. a2 von den Längsseitenrändern des Längsseitensteges 10, wobei diese Abstände a1 und a2 gleich oder unterschiedlich sein können. Die Einsteckschlitze 11 selbst weisen eine Länge S1 auf und eine Breite b1. Die schlitzartigen Einstecklöcher 11 dienen dem Einstecken und Durchstecken der Querseitenstege 20 gemäß Fig. 2a zum Ausbilden des Gefaches.

Die Querseitenstege 20 sind mit quer zur Längserstreckung des Querseitensteges 20 von den Längsseitenrändern des Querseitensteges ausgehenden einander gegenüberliegenden und somit paarweise angeordneten Einstecknuten 21, 22 ausgebildet, wobei die Paare von Einstecknuten 21, 22 in gleichmäßigem Abstand c voneinander über die Länge des Querseitensteges 20 angeordnet sind. Zwischen den beiden Einstecknuten 21, 22 verbleibt ein sogenannter Einstecksteg 23 mit einer Länge S2. Die Einstecknuten 21, 22 weisen eine Einstecktiefe a3 bzw. a4 bei einer Breite b2 auf.

In der Fig. 5 ist schematisch dargestellt, wie der Querseitensteg 20 aus dem elastischen biegsamen Schaumstoff durch Zusammendrücken in Pfeilrichtung P3, P4 in seiner Höhe h2 verringert wird und in Pfeilrichtung P5 durch den Einsteckschlitz 11 des Längsseitensteges 10 hindurchgesteckt wird, bis ein Einstecksteg 23 sich in dem schlitzartigen Einsteckloch 11 befindet und die Einstecknuten 21 bzw. 22 die verbleibende Stege 12, 13 zu beiden Seiten des Einsteckloches 11 des Längsseitensteges 10 umfassen.

Ein fertiggestecktes Gefache ist in der Fig. 3a in Draufsicht und der Fig. 3b in der Seitenansicht gemäß Pfeilrichtung A in Fig. 3a dargestellt. Das Gefache 1 gemäß Fig. 3a, 3b ist beispielsweise aus vier Längsseitenstegen 10 und vier Querseitenstegen 20 zusammengesetzt, wobei diese jeweils gleiche Höhe h1 und h2 sowie gleiche Abstände a der Einsteckschlitze 11 voneinander zu dem Abstand c der paarweisen Einstecknuten 21, 22 zueinander aufweisen, wodurch quadratische Abteile 100 in dem Gefache 1 geschaffen werden.

Durch die Ausbildung der Einsteckschlitze einerseits und der Einstecknuten andererseits gelingt es, das Gefache verliersicher zusammenzustecken, so daß sich nicht von alleine lösen kann, sondern erheblicher gezielter Kräfte bedarf einschließlich Verformungen, um es wieder zu lösen.

In der Fig. 4a ist ersichtlich, wie das Gefache gemäß Fig. 3a beispielsweise in Pfeilrichtung P1, P2 zusammengeschoben und so als Leergut mit wenig Platzbedarf transportiert werden kann, ohne es zu beschädigen. In der Fig. 4b ist die schematisierte Draufsicht auf das zusammengeschobene Gefache nach Fig. 4a ersichtlich.

Bevorzugt wird die Höhe h1 des Längsseitensteges 10 zur Höhe h2 des Querseitensteges 20 gleich gewählt. Ebenso ist eine zur Längsachse des Querseitensteges und des Längsseitensteges symmetrische Ausbildung der Einsteckstege bzw. Einstecknuten und Einstecklöcher bevorzugt. Ebenso wird bevorzugt, die Dicke d1 des Längsseitensteges gleich der Dicke d2 des Querseitensteges zu wählen. Die Breite b1 des schlitzartigen Einsteckloches 11 des Längsseitensteges 10 ist bevorzugt gleich der Dicke d2 des Querseitensteges 20, der in dieses eingesteckt werden soll. Die Länge S1 des schlitzartigen Einsteckloches 11 des Längsseitensteges 10 ist bevorzugt ein wenig größer als die Länge S2 des zwischen den beiden Einstecknuten 21, 22 vorhandenen Steges 23 des Querseitensteges 20. Ebenso wird die Breite b2 der Einstecknuten 21, 22 bevorzugt gleich der Dicke d1 des Längsseitensteges 10 gewählt. Die Länge L1 des Längsseitensteges 10 und die Länge L2 des Querseitensteges 20 können gleich oder unterschiedlich lang sein, je nachdem ob man quadratische oder rechteckige Gefache herstellen möchte. Bevorzugt sind die Längsseitenstege 10 und die Querseitenstege 20 jeweils untereinander gleich für die Herstellung eines Gefaches ausgebildet.

Beispielhaft ist in der Fig. 3a eine Kugel 2 als Verpackungsgut in ein Abteil 100 des Gefaches 1 eingesteckt. Hierbei kann die Kugel ein wenig größere Abmessungen als die Gefachabmessungen aufweisen, so daß sie in diesem klemmend elastisch gehalten ist und auf Grund der elastischen Eigenschaften des Gefaches die Kugel gut vor Beschädigungen geschützt ist.

## Patentansprüche

1. Gefache für Mehrwegeeinsatz mit verliersicher zusammengesteckten Längsseitenstegen (10) und Querseitenstegen (20) aus einem biegsamen stoßabsorbierenden Schaumstoff, wobei die Längsseitenstege (10) Einstecklöcher (11) zum Verbinden mit den Querseitenstegen (20) aufweisen und an den Querseitenstegen (20) zwischen einander gegenüberliegenden Einstecknuten (21, 22) Einsteckstege (23) zum Einstecken in die Einstecklöcher (11) der Längsseitenstege (10) ausgebildet sind,
**dadurch gekennzeichnet, daß** die Einstecklöcher (11) quer zur Längserstreckung des Längsseitensteges (10) angeordnet und schlitzartig ausgebildet sind und jeweils mit einem Abstand (a1) bzw. (a2) von den Längsseitenrändern enden und eine Länge (S1) aufweisen, und Einsteckstege (23) zwischen von den einander gegenüberliegenden Längsseitenrändern des Querseitensteges (20) ausgehenden paarweise angeordneten Einstecknuten (21, 22) gebildet sind, wobei die Paare von Einstecknuten (21, 22) voneinander beabstandet über die Längsseitenränder des Querseitensteges (20) angeordnet sind, und die Einsteckstege (23) eine Länge (S2) aufweisen und die Länge (S1) der schlitzartigen Einstecklöcher (11) gleich groß oder geringfügig größer als die Länge (S2) der Einsteckstege (23) der Querseitenstege (20) bemessen ist und der Querseitensteg (20) durch Zusammendrücken in seiner Höhe (h2) verringerbar ist und durch das Einsteckloch (11) des Längsseitensteges (10) einsteckbar und durchsteckbar ist.

2. Gefache nach Anspruch 1,
**dadurch gekennzeichnet, daß** zwischen den Enden der Einstecklöcher (11) der Längsseitenstege (10) und den benachbarten Längsseitenrändern der Längsseitenstege (10) Stege (12, 13) vorhanden sind, die in die Einstecknuten (21, 22) der Querseitenstege (20) einpaßbar sind.

3. Gefache nach einem der Ansprüche 1 bis 2,
**dadurch gekennzeichnet, daß** die Längsseitenstege (10) und die Querseitenstege (20) eine gleiche Wanddicke (d1 bzw d2) aufweisen.

4. Gefache nach einem der Ansprüche 1 bis 3,
**dadurch gekennzeichnet, daß** alle Längsseitenstege (10) und alle Querseitenstege (20) untereinander gleich ausgebildet sind.

5. Gefache nach einem der Ansprüche 1 bis 4,
**dadurch gekennzeichnet, daß** die Breite (b1) der Einstecklöcher (11) gleich der Dicke (d2) der Querseitenstege (20) ist.

6. Gefache nach einem der Ansprüche 1 bis 5,
**dadurch gekennzeichnet, daß** die Breite (b2) der Einstecknuten (21, 22) der Querseitenstege (20) gleich der Dicke (d1) der Längsseitenstege (10) ist.

7. Gefache nach einem der Ansprüche 1 bis 6,
**dadurch gekennzeichnet, daß** die Einstecklöcher (11) der Längsseitenstege (10) voneinander den gleichen Abstand (a) aufweisen.

8. Gefache nach einem der Ansprüche 1 bis 7,
**dadurch gekennzeichnet, daß** die einander gegenüberliegenden und ein Paar bildenden Einstecknuten (21, 22) der Querseitenstege (20) von dem jeweils nächsten Paar Einstecknuten (21, 22) den gleichen Abstand (c) aufweisen.

9. Gefache nach einem der Ansprüche 1 bis 8,
**dadurch gekennzeichnet, daß** zum Ausbilden von quadratischen Abteilen (100) in dem Gefache der Abstand (a) gleich dem Abstand (c) ist.

10. Gefache nach einem der Ansprüche 1 bis 9,
**dadurch gekennzeichnet, daß** die Längsseitenstege (10) und die Querseitenstege (20) gleiche Höhen (h1, h2) aufweisen.

11. Gefache nach einem der Ansprüche 1 bis 10,
**dadurch gekennzeichnet, daß** die Längsseitenstege (10) und die Querseitenstege (20) aus einem elastischen Schaumstoff mit überwiegend geschlossenzelliger Struktur gefertigt sind.

12. Gefache nach einem der Ansprüche 1 bis 11,
**dadurch gekennzeichnet, daß** die Längsseitenstege (10) und die Querseitenstege (20) aus einer Schaumstoffbahn durch Ausschneiden mittels Wasserstrahltechnik oder Ausstanzen gefertigt sind.

13. Gefache nach einem der Ansprüche 1 bis 12,
**dadurch gekennzeichnet, daß** ein wasserabweisender Schaumstoff verwendet ist.

14. Gefache nach einem der Ansprüche 1 bis 13,
**dadurch gekennzeichnet, daß** ein mit einem wasserabweisenden Überzug ausgerüsteter Schaumstoff verwendet ist.

15. Gefache nach einem der Ansprüche 1 bis 14,
**dadurch gekennzeichnet, daß** ein unvernetzter oder zumindest teilweise vernetzter Schaumstoff auf Basis von Polyolefinen, wie Homo- oder Copolymeren von Ethylen, Propylen, Ethylenpropylen und gegebenenfalls Mischungen hiervon verwendet ist.

16. Gefache nach einem der Ansprüche 1 bis 15,
**dadurch gekennzeichnet, daß** ein Schaumstoff mit einer Bruchdehnung (längs/quer) von mindestens 80 %, vorzugsweise mindestens 90 %, nach DIN 53571 eingesetzt ist.

17. Gefache nach einem der Ansprüche 1 bis 16,
**dadurch gekennzeichnet, daß** ein Schaumstoff mit einer Wasseraufnahme kleiner 3 Vol.-% nach 28 Tagen nach DIN 53433 verwendet ist.

18. Gefache nach einem der Ansprüche 1 bis 17,
**dadurch gekennzeichnet, daß** ein Schaumstoff einer Rohdichte von 70 bis 100 kg/m³ mit Wanddicken der Längsseitenstege (10) und der Querseitenstege (20) von 6 bis 2 mm verwendet ist.

19. Gefache nach einem der Ansprüche 1 bis 18,
**dadurch gekennzeichnet, daß** die Längsseitenstege (10) und die Querseitenstege (20) selbsttragend ausgebildet sind.

## Claims

1. A case for repeated use having longitudinal side webs (10) joined in a loss-proof manner and transverse side webs (20) made of a flexible, shock-absorbing foam, whereby the longitudinal side webs (10) have insertion holes (11) for joining to the transverse side webs (20), and insertion webs (23) for insertion into the insertion holes (11) in the longitudinal side webs (10) are provided on the transverse side webs (20) between opposing insertion grooves (21, 22), **characterized in that** the insertion holes (11) are arranged across the longitudinal extent of the longitudinal side webs (10) and are designed like slots and each ends at a distance (a1) or (a2) from the longitudinal side edges and have a length (S1) and insertion webs (23) are formed between insertion grooves (21, 22) arranged in pairs leading away from opposing longitudinal side edges of the transverse side web (20), whereby the pairs of insertion grooves (21, 22) are arranged with a distance between them over the longitudinal side edges of the transverse side web (20), and the insertion webs (23) have a length (S2), and the length (S1) of the slot-like insertion holes (11) is designed to be equal to or slightly greater than the length (S2) of the insertion webs (23) of the transverse side webs (20), and the transverse side web (20) can be reduced in height (h2) by compression and can be inserted into and through the insertion hole (11) in the longitudinal side web (10).

2. The case according to Claim 1, **characterized in that** webs (12, 13) which are provided between the ends of the insertion holes (11) in the longitudinal side webs (10) and the adjacent longitudinal side edges of the longitudinal side webs (10) can be fit into the insertion grooves (21, 22) in the transverse side webs (20).

3. The case according to one of Claims 1 through 2, **characterized in that** the longitudinal side webs (10) and the transverse side webs (20) have the same wall thickness (d1 or d2).

4. The case according to one of Claims 1 through 3, **characterized in that** all the longitudinal side webs (10) and all the transverse side webs (20) are designed to be identical to one another.

5. The case according to one of Claims 1 through 4, **characterized in that** the width (b1) of the insertion holes (11) is equal to the thickness (d2) of the transverse side webs (20).

6. The case according to one of Claims 1 through 5, **characterized in that** the width (b2) of the insertion grooves (21, 22) of the transverse side webs (20) is equal to the thickness (d1) of the longitudinal side webs (10).

7. The case according to one of Claims 1 through 6, **characterized in that** the insertion holes (11) of the longitudinal side webs (10) are the same distance (a) apart.

8. The case according to one of Claims 1 through 7, **characterized in that** the pair of opposing insertion grooves (21, 22) of the transverse side webs (20) are the same distance (c) from the next pair of insertion grooves (21, 22).

9. The case according to one of Claims 1 through 8, **characterized in that** the distance (a) is equal to the distance (c) to form quadratic compartments (100) in the case.

10. The case according to one of Claims 1 through 9, **characterized in that** the longitudinal side webs (10) and the transverse side webs (20) have the same heights (h1, h2).

11. The case according to one of Claims 1 through 10, **characterized in that** the longitudinal side webs (10) and the transverse side webs (20) are made of an elastic foam having mainly a closed-cell structure.

12. The case according to one of Claims 1 through 11, **characterized in that** the longitudinal side webs (10) and the transverse side webs (20) are made by cutting a foam sheeting by using a water jet technique or by punching out the foam.

13. The case according to one of Claims 1 through 12, **characterized in that** a water-repellent foam is used.

14. The case according to one of Claims 1 through 13, **characterized in that** a foam finished with a water-repellent coating is used.

15. The case according to one of Claims 1 through 14, **characterized in that** an uncrosslinked or at least partially crosslinked foam based on polyolefins, such as homopolymers or copolymers of ethylene, propylene, ethylene propylene and optionally mixtures thereof are used.

16. The case according to one of Claims 1 through 15, **characterized in that** a foam having a breaking elongation (longitudinal/transverse) of at least 80 %, preferably at least 90 %, according to DIN 53,571 is used.

17. The case according to one of Claims 1 through 16, **characterized in that** a foam having a water uptake of less than 3 vol% after 28 days according to DIN 53,433 is used.

18. The case according to one of Claims 1 through 17, **characterized in that** a foam having a gross density of 70 to 100 kg/m³ with a wall thickness of the longitudinal side webs (10) and the transverse side webs (20) of 6 mm to 2 mm is used.

19. The case according to one of Claims 1 through 18, **characterized in that** the longitudinal side webs (10) and the transverse side webs (20) are designed to be self-supporting.

## Revendications

1. Case à usages multiples avec montants latéraux (10) et montants transversaux (20) emboîtés anti-perte en mousse souple absorbant les chocs, les montants latéraux (10) présentant des trous d'encastrement (11) pour la liaison avec les montants transversaux (20) et des traverses d'encastrement (23) étant formées sur les montants transversaux (20) entre des rainures d'encastrement (21, 22) opposées les unes aux autres pour insertion dans les trous d'encastrement (11) des montants latéraux (10), **caractérisée en ce que** les trous d'encastrement (11) sont disposés perpendiculairement à l'extension longitudinale du montant latéral (10) et sont en forme de fentes et se terminent respectivement par un écartement (a1) ou (a2) par rapport aux bords latéraux et présentent une longueur (S1), et que des traverses d'encastrement (23) sont formées entre des rainures d'encastrement (21, 22) disposées par paires partant des bords latéraux opposés les uns aux autres du montant transversal (20), les paires de rainures d'encastrement (21, 22) étant disposées écartées les unes des autres sur les bords latéraux du montant transversal (20), et les traverses d'encastrement (23) présentant une longueur (S2) et la longueur (S1) des trous d'encastrement en forme de fentes (11) étant égale ou légèrement supérieure à la longueur (S2) des traverses d'encastrement (23) des montants transversaux (20) et le montant transversal (20) pouvant être diminué en le comprimant sur sa hauteur (h2) et pouvant être inséré et s'encastrer à travers le trou d'encastrement (11) du montant latéral (10).

2. Case selon la revendication 1, **caractérisée en ce qu'**entre les extrémités des trous d'encastrement (11) des montants latéraux (10) et les bords latéraux voisins des montants latéraux (10), se trouvent des traverses (12, 13) qui peuvent s'adapter dans les rainures d'encastrement (21, 22), des montants transversaux (20).

3. Case selon une des revendications 1 à 2, **caractérisée en ce que** les montants latéraux (10) et les montants transversaux (20) présentent une même épaisseur de cloison (d1 ou d2).

4. Case selon une des revendications 1 à 3, **caractérisée en ce que** tous les montants latéraux (10) et tous les montants transversaux (20) sont conçus identiques les uns aux autres.

5. Case selon une des revendications 1 à 4, **caractérisée en ce que** la largeur (b1) des trous d'encastrement (11) est égale à l'épaisseur (d2) des montants transversaux (20).

6. Case selon une des revendications 1 à 5, **caractérisée en ce que** la largeur (b2) des rainures d'encastrement (21, 22) des montants transversaux (20) est égale à l'épaisseur (d1) des montants latéraux (10).

7. Case selon une des revendications 1 à 6, **caractérisée en ce que** les trous d'encastrement (11) des montants latéraux (10) présentent entre eux le même écartement (a).

8. Case selon une des revendications 1 à 7, **caractérisée en ce que** les rainures d'encastrement (21, 22) opposées les unes aux autres et formant une paire des montants transversaux (20) présentent le même écartement (c) par rapport aux paires de rainures d'encastrement (21, 22) voisines respectives.

9. Case selon une des revendications 1 à 8, **caractérisée en ce que,** afin de former des compartiments carrés (100) dans la case, l'écartement (a) est égal à l'écartement (c).

10. Case selon une des revendications 1 à 9, **caractérisée en ce que** les montants latéraux (10) et les montants transversaux (20) présentent des hauteurs identiques (h1, h2).

11. Case selon une des revendications 1 à 10, **caractérisée en ce que** les montants latéraux (10) et les montants transversaux (20) sont fabriqués dans une mousse élastique avec une structure principalement à cellules fermées.

12. Case selon une des revendications 1 à 11, **caractérisée en ce que** les montants latéraux (10) et les montants transversaux (20) sont fabriqués dans une bande de mousse par technique de découpe au jet d'eau ou estampage.

13. Case selon une des revendications 1 à 12, **caractérisée en ce qu'**une mousse hydrofuge est utilisée.

14. Case selon une des revendications 1 à 13, **caractérisée en ce qu'**une mousse recouverte d'un revêtement hydrofuge est utilisée.

15. Case selon une des revendications 1 à 14, **caractérisée en ce qu'**une mousse non réticulée ou du moins partiellement réticulée sur la base de polyoléfine, comme des homopolymères ou copolymères d'éthylène, de propylène, de propyle d'éthylène et le cas échéant de mélanges de ceux-ci, est utilisée.

16. Case selon une des revendications 1 à 15, **caractérisée en ce qu'**une mousse d'une extension à la rupture (longitudinale/transversale) d'au moins 80 %, de préférence d'au moins 90 %, est utilisée conformément à la DIN 53571.

17. Case selon une des revendications 1 à 16, **caractérisée en ce qu'**une mousse d'une absorption d'eau inférieure à 3 % en volume au bout de 28 jours est utilisée conformément à la DIN 53433.

18. Case selon une des revendications 1 à 17, **caractérisée en ce qu'**une mousse d'une densité brute de 70 à 100 kg/m³, pour des épaisseurs de cloisons des montants latéraux (10) et des montants transversaux (20) de 6 à 2 mm, est utilisée.

19. Case selon une des revendications 1 à 18, **caractérisée en ce que** les montants latéraux (10) et les montants transversaux (20) sont conçus comme auto-porteurs.
